# EUROPÄISCHE PATENTSCHRIFT

(11) **EP 0 194 553 B1**
(45) Veröffentlichungstag und Bekanntmachung des Hinweises auf die Patenterteilung: **11.10.1989**
(21) Anmeldenummer: 86102807.4
(22) Anmeldetag: 04.03.1986
(51) Int. Cl.: F23D 11/24, F23D 11/36

(54) **Druckzerstäuber-Ölbrenner**
Oil burner using atomization under pressure
Brûleur à mazout avec pulvérisation par surpression

(30) Priorität: 12.03.1985 DE 8507205 U
(43) Veröffentlichungstag der Anmeldung: 17.09.1986
(73) Patentinhaber: Max Weishaupt GmbH, D-88475 Schwendi (DE)
(72) Erfinder:
(74) Vertreter: Flügel, Otto, Dipl.-Ing.

(56) Entgegenhaltungen:
- DE-A- 1 551 674
- DE-A- 3 339 191
- Prospekt "Der technische Fortschritt heisst WL 10", 1/85 der Firma Max Weisshaupt GmbH

## Beschreibung

Die Erfindung bezieht sich auf einen Zerstäuber Ölbrenner mit den Merkmalen des Oberbegriffes des Anspruches 1.

Druckzerstäuber-Ölbrenner der hier infrage stehenden Art sind solche, bei denen das Spiralgehäuse des Gebläses in der Druckzone praktisch tangential in das Flammrohr übergeht, das die Stimplatte durchtritt. Das bedeutet, daß die Welle des Gebläserades sich parallel zur Ebene des Durchtrittsbereiches der Stirnplatte erstreckt und daß der Antriebsmotor mit seiner Abtriebswelle an der einen Seite koaxial zur Welle des Gebläserades angeordnet ist, während sich die Antriebswelle der Ölpumpe koaxial auf der anderen axialen Seite des Spiralgehäuses befindet. Der axiale Eingang und damit das Luftregelgehäuse befindet sich dabei in der Regel zwischen dem Gebläserad und der Ölpumpe. Dies hat den besonderen Vorteil, daß die Ölpumpe von dem Antriebsmotor räumlich verhältnismäßig weit getrennt angeordnet werden kann, so daß bei einem Defekt der Ölpumpe kein Öl in den Antriebsmotor gelangt, was diesen, außer Betrieb setzen würde. Es muß also lediglich in einem Defektfalle die Ölpumpe ausgewechselt werden, der Antriebsmotor wird nicht in Mitleidenschaft gezogen.

Bei bekannten Ölbrennern dieser Bauart (Prospekt: « Der technische Fortschrift heißt WL10 » der Firma Max Weishaupt GmbH 1/85) mündet der Eingangsbereich des Luftregelgehäuses frei in den Raum, der von der Abdeckhaube, die an die Stirnplatte angeschlossen ist, umschlossen wird. In der Stirnplatte ist ein Luftansaugkanal vorgesehen, so daß bei Betrieb Luft von außen her in den von der Abdeckhaube umschlossenen Innenraum nachströmen kann, wenn das Gebläse durch das Luftregelgehäuse aus diesem Innenraum Luft ansaugt und dem Flammrohr zuführt.

Zur Anpassung an die jeweiligen Betriebsverhältnisse wird der Ölbrenner - naturgemäß bei abgenommener Abdeckhaube - eingestellt, beispielsweise durch Einstellung der Luftklappe, des Düsenstocks und dergleichen. Wird danach die Abdeckhaube aufgesetzt, so ergibt sich ein anderes Widerstandsverhalten für die Luftzufuhr, da während der Einstellung bei abgenommener Abdeckhaube der Eingangsbereich des Luftregelgehäuses in den freien Raum mündete, während bei aufgesetzter Abdeckhaube nunmehr die Luft aus dem abgedeckten Innenraum unter Nachströmen durch den Luftansaugkanal angesogen werden muß. Dadurch ergibt sich ein bestimmter Luftmangel im Vergleich zu den Luftförderbedingungen während der Einstellung bei abgenommener Abdeckhaube.

Der Erfindung liegt die Aufgabe zugrunde, den Zerstäuber-Ölbrenner der eingangs genannten Art derart auszugestalten, daß die Luftzuführbedingungen für das Gebläse während der Einstellung des Brenners dieselben sind wie diejenigen während des Betriebs.

Ausgehend von einem Zerstäuber-Ölbrenner mit den Merkmalen des Oberbegriffes des Anspruches 1 wird diese Aufgabe erfindungsgemäß durch dessen kennzeichnende Merkmale gelöst.

Erfindungsgemäß wird das Luftregelgehäuse mit seinem Eingangsbereich an eine Öffnung in der Stirnplatte angeschlossen, an welche sich außenseitig der Luftansaugkanal anschließt. Damit wird zunächst erreicht, daß die von dem Gebläse angesaugte Luft nicht aus dem von der Haube umgebenen Innenraum entnommen wird, in den sie durch den wie auch immer gestalteten Luftansaugkanal im Stirnplattenbereich mit der Folge nachströmt, daß die Luftzufuhrverhältnisse zu dem Gebläse bei abgenommener Abdeckhaube anders sind als bei aufgesetzter Haube, sondern die Luft wird unabhängig von der Abdeckhaube immer der Aussenumgebung des Brenners entnommen. Die Geräuschentwicklung durch das Gebläse bzw. die angesaugte Luft soll jedoch möglichst gering sein, weshalb der Absaugkanal sich über eine möglichst groß bemessene Strecke hinweg an der Außenseite der Stirnplatte erstreckt und schalldämmend ausgebildet ist. Bei einem Brennertyp der hier infrage stehenden Art wird dies insbesondere dadurch erreicht, daß der Luftansaugkanal von der unterhalb des Flammrohres und demgegenüber zur einen Seitenberandung der Stirnplatte hin versetzt angeordneten Öffnung ausgehend unterhalb des Flammrohres auf die entgegengesetzte Seitenberandung der Stirnplatte hin geführt ist. Dabei wird in besonders bevorzugter Ausführung der Luftansaugkanal zwischen der Außenoberfläche der Stirnplatte und einem deckelförmigen Kanalgehäuse gebildet, das insbesondere langgestreckt schalenförmig ausgebildet ist und an seinem die Öffnung übergreifenden stirnseitigen Ende geschlossen und an dem gegenüberliegenden stirnseitigen Ende als Lufteinlaßöffnung ausgebildet ist.

Die schalldämmende Ausgestaltung des Luftansaugkanales wird bevorzugt durch eine Auskleidung, insbesondere aus einem Polyurethanschaum, gebildet. Diese Auskleidung, die vorzugsweise auf die Innenwandungen des schalenförmigen Kanalgehäuses beschränkt ist, kann auf diese Innenwandungen aufgeschäumt werden. In bevorzugter Ausführung wird jedoch diese Auskleidung als Isolierkörper ausgebildet, der in das Kanalgehäuse dessen Innenwandungen abdeckend eingesetzt wird. Grundsätzlich kann der Isolierkörper durch Verkleben an den Innenwandungen befestigt werden, doch ist dies nicht erforderlich, da bei Aufbringen des Kanalgehäuses auf die Außenseite der Stirnplatte - insbesondere durch von innen her zugängliche Verschraubung - die Auskleidung auch ohne Festlegung in ihrer Lage innerhalb des Kanalgehäuses gehalten wird.

In besonders bevorzugter Ausführung wird der langgestreckte Ansaugkanal längsgeteilt ausgebildet, und zwar mit wenigstens einem Längssteg, der vorzugsweise durch den Isolierkörper gebildet wird. Auf diese Weise erreicht man ein für die Schalldämmung vorteilhaft großes Verhältnis zwischen Länge des Einzelkanales und dessen Breite bzw. Durchmesser. Der Schall wird in diesen Kanälen reflektiert und bei den Reflektionen an der schalldämmenden Auskleidung entsprechend gedämpft. Es können zwei oder mehrere solcher paralleler Einzelkanäle gebildet werden, die sich über einen Teil der Länge des Ansaugkanales erstrecken beispielsweise beginnend kurz hinter der Lufteinlaßöffnung und endend vor dem Übergang zur Öffnung in der Stimplatte, an die sich innenseitig der Eingangsbereich des Luftregelgehäuses anschließt. In diesem Übergangsbereich, dort also, wo die Luft umgelenkt wird, befindet sich in der von der Umlenkung betroffenen Innenwandung ein besonderes Schallschutzpolster, beispielsweise durch eine besonders dicke Ausbildung der Polyurethanschicht, das aufgrund seiner Nachgiebigkeit bzw. geringen Reflektionseigenschaft als Schallwellensumpf angesprochen werden kann.

Der Isolierkörper aus Polyurethanschaum kann offenporig oder mit einer dünnen Oberflächenhaut ausgebildet sein.

In weiterhin bevorzugter Ausführung ist der Innenraum zwischen der Stirnplatte und der Abdeckhaube durch eine weitere, in der Stirnplatte vorgesehene Öffnung belüftet, und zwar insbesondere derart, daß diese Öffnung in den Anfangsbereich des Luftansaugkanales mündet. Im Inneren des Raumes zwischen der Stirnplatte und der Abdeckung bildet sich erwärmte Luft, die ausgetauscht werden muß, beispielsweise schon wegen elektronischer Steuerelemente und anderer wärmeempfindlicher Teile. Durch die angesaugte Luft wird über die weitere Öffnung der Luftinhalt des Innenraumes ausgetauscht. Dies kann man noch wirksamer gestalten, indem man in Längsrichtung des Luftansaugkanales gesehen zwei Öffnungen hintereinander anordnet, von denen die weiter in den Luftansaugkanal hinein verlegte Öffnung vorzugsweise im Bereich einer Verengung des Luftansaugkanales liegt, beispielsweise im Bereich des oder der Längsstege, die die Einzelkanäle schaffen. Auf diese zweite Öffnung wird dann ein erhöhter Sog ausgeübt, wodurch erreicht wird, daß in die von der Einlaßöffnung des Luftansaugkanales her gesehen erste Öffnung Frischluft eingesogen wird, während die erwärmte Luft des Innenraumes durch die zweite Öffnung austritt und so einen vorgewärmten Luftanteil für die Zuführung zu dem Flammrohr bildet.

Mit der erfindungsgemäßen Ausbildung des infrage stehenden Ölbrenners wird somit erreicht daß die Luftverhältnisse bei abgenommener und aufgesetzter Abdeckhaube für den Verbrennungsvorgang identisch sind. Damit sind die bei abgenommener Abdeckhaube vorgenommenen Einstellungen für den Normalbetrieb bei aufgesetzter Haube unverändert gültig und richtig. Zugleich wird durch den Anschluß an den schallgedämpften Luftansaugkanal dafür Sorge getragen, daß die durch das Ansaugen der Luft sowohl wie durch den Gebläsebetrieb hervorgerufenen Geräusche wirksam gedämpft werden. Dies wird gerade durch den unmittelbaren Anschluß des Luftregelgehäuses an den Luftansaugkanal mit ermöglicht.

Weitere Ausgestaltungen der Erfindung ergeben sich aus den Unteransprüchen im Zusammenhang mit dem in der Zeichnung wiedergegebenen Ausführungsbeispiel, auf das besonders bezug genommen wird und dessen nachfolgende Beschreibung die Erfindung näher erläutert. Es zeigen :
Fig. 1 einen schematisierten Querschnitt durch das Ausführungsbeispiel ;
Fig. 2 eine schematisierte Schnittansicht nach der Linie II-II in Fig. 1.

Der insgesamt mit 1 bezeichnete Zerstäuber-Ölbrenner nach dem Ausführungsbeispiel ist mit einer Stirnplatte 2 versehen die insoweit ein tragendes Teil bildet. Außenseitig der Stirnplatte 2 ist der Flammkopf 3 am Ende eines Flammrohres 4 vorgesehen, das an das insgesamt mit 5 bezeichnete Gebläse angeschlossen ist bzw. einen integralen Bestandteil des Spiralgehäuses 6 des Gebläses bildet. Das Gebläse 5 ist innenseitig der Stirnplatte 2 angeordnet, so daß das Flammrohr 4 die Stirnplatte 2 durchgreift. Das Flammrohr 4 schließt sich praktisch tangential an den Abförderbereich des Spiralgehäuses 6 des Gebläses 5 an und ist hinsichtlich seiner Achse etwa senkrecht zur Ebene der Stirnplatte in diesem Bereich ausgerichtet, wie dies die Figuren 1 und 2 erkennen lassen.

Wie insbesondere Figur 2 zeigt, ist das Gebläserad 7 axial zwischen dem Antriebsmotor 8 und der Ölpumpe 9 angeordnet, und zwar derart, daß die Abtriebswelle des Antriebsmotors 8, die Antriebswelle des Gebläserades 7 und die Antriebswelle der Ölpumpe 9 auf einer gemeinsamen Achse 10 liegen, die sich parallel zur Ebene der Stirnplatte 2 erstreckt. Die Stirnplatte 2 ist im vorliegenden Beispiel hinsichtlich ihres Querschnittes gestuft ausgebildet, d. h. sie ist im Bereich der Durchführung des Flammrohres 4 nach vorne versetzt und in dem darunter liegenden Bereich entsprechend zurückliegend angeordnet. Wenn hier von der Ebene der Stirnplatte 2 die Rede ist, dann hinsichtlich der Erstreckung des jeweiligen gemeinten Teilbereiches etwa senkrecht zur Längsachse des Flammrohres 4.

Zwischen dem Gebläserad 7 und der Ölpumpe 9 ist der axiale Zuführbereich des insgesamt mit 11. bezeichneten Luftregelgehäuses angeordnet. Dieses Luftregelgehäuse 11 weist einen Eingangsbereich 12 auf, der eine Luftregelklappe 13 beherbergt, die die Einstellung der jeweils geförderten Luftmenge ermöglicht. Dieser Eingangsbereich 12 des Luftregelgehäuses 11 mündet bei den herkömmlichen Brennern der geschilderten Art in den Innenraum 15, der zwischen der Stirnplatte 2 und einer an diese angeschlossenen Abdeckhaube 14 gebildet ist. Die Abdeckhaube 14 umschließt somit das Gebläse 5, den Antriebsmotor 8, die Ölpumpe 9 und das Luftregelgehäuse 11 gemeinsam mit nicht dargestellten Steuer- und Regeleinrichtungen und dergleichen, wie sie von diesem Brennertyp her bekannt sind. All die vorgenannten Teile sind direkt oder indirekt an der Innenseite 16 der Stirnplatte 2 angeordnet bzw. befestigt.

Läßt man den Eingangsbereich 12 des Luftregelgehäuses 11 einfach in den Innenraum 15 münden, so muß man natürlich dafür sorgen, daß in diesen Innenraum 15 Luft nachströmen kann, was man bisher durch einen wie auch immer gestalteten Luftansaugkanal im Bereich der Stirnplatte bewerkstelligt hat. Nachteilig war dabei, daß die Strömungsverhältnisse bei abgenommener Haube 14 und damit der Einstellung des Brenners andere waren als bei aufgesetzter Abdeckhaube.

Um dies zu vermeiden, ist der Eingangsbereich 12 des Luftregelgehäuses 11 unmittelbar dicht an eine Öffnung 18 angeschlossen, die in der Stirnplatte 2 vorgesehen ist wie dies die Figuren erkennen lassen. An der Außenseite 17 der Stirnplatte 2 ist ein insgesamt mit 19 bezeichneter Luftansaugkanal vorgesehen der in seinem Endbereich dicht an die Öffnung 18 anschließt.

Der Luftansaugkanal 19 wird zwischen der Außenseite 17 der Stirnplatte 2 und dem Inneren eines Kanalgehäuses 20 gebildet, das sich schalenförmig von der einen Seitenberandung 21 der Stirnplatte 2, zu der hin gegenüber der Mitte versetzt die Öffnung 18 angeordnet ist, zu der entgegengesetzten Seitenberandung 22 hin erstreckt. Fig. 1 läßt erkennen, daß das schalenförmige Kanalgehäuse 20 unterhalb des Flammrohres 4 bzw. des entsprechend nach vorn vorgerückten Abschnittes der Stirnplatte 2 verläuft, in Betriebsstellung also etwa horizontal. Mit seinem in Nähe der Seitenberandung 21 der Stirnplatte 2 gelegenen stirnseitigen Ende 23 übergreift das Kanalgehäuse 20 die Öffnung 18 völlig, während an dem gegenüberliegenden Ende des Kanalgehäuses 20 eine Lufteinlaßöffnung 24 vorgesehen ist, die ein Schutzgitter 25 aufweist, das aus parallel verlaufenden Rippen gebildet ist. Zwischen der Lufteinlaßöffnung 24 und der Öffnung 18, die den Luftansaugkanal 19 mit dem Luftregelgehäuse 11 verbindet, entsteht somit ein langgestreckter Kanal, der sich vertikal unterhalb des Flammrohres 4 über einen Großteil der Breite der Stirnplatte 2 erstreckt.

Der Luftansaugkanal 19 ist mit Hilfe einer Auskleidung 26 schallgedämmt ausgebildet, die aus einem Schallisolierkörper 27 besteht, der lediglich die Innenwandungen des Kanalgehäuses 20 abdeckt, nicht dagegen die Außenseite 17 der Stirnplatte 2. Damit ist es möglich, die Auskleidung 26 einstückig auszubilden, ohne Gefahr zu laufen, daß sich zwischen der Auskleidung und der Au- βenseite 17 der Stirnplatte 2 ein Nebenkanal bzw. ein Schlitz bildet. Die Reflektionen der Außenseite 17 der Stirnplatte 2 treffen in jedem Falle auf Teile des Isolierkörpers 27, wodurch eine wirksame Schallabsorption erreicht wird. Dabei können ohne weiteres mehrere Reflektionen auftreten, die von Mal zu Mal aufgrund des Isolierwerkstoffes, vorzugsweise ein Polyurethanschaum, gedämpft werden. Dieser Polyurthanschaum oder ein ähnliches Material kann Öffnungen aufweisen, die als Resonatoren dienen, es wird eine sehr gute Schalldämmung aber auch bei einer dünnhäutigen Oberfläche des Isoliermateriales erzielt.

-Wie Fig. 1 erkennen läßt, ist der Hohlraum des Luftansaugkanales 19 in zwei Einzelkanäle 29 und 30 unterteilt, und zwar durch einen Längssteg 28, der an dem Schallisolierkörper 27 einstückig ausgebildet ist. Anstelle dieses einen Längssteges 28 können auch zwei oder mehr solcher Stege vorgesehen sein mit der Folge, daß entsprechend viele Einzelkanäle gebildet werden. Allerdings muß beachtet werden, daß der Strömungswiderstand des Luftansaugkanales dadurch nicht ungebührlich beeinträchtigt wird.

Die Unterteilung des Ansaugkanales in Einzelkanäle hat zur Folge, daß diese im Verhältnis zu Ihrem Durchmesser entsprechend lang ausgebildet sind, wodurch sich die Reflektionsabstände entsprechend verkürzen und damit die Dämpfung bzw. Dämmung des Schalles verbessern. Der Längssteg 28 erstreckt sich im vorliegenden Beispiel von einem kurz hinter der Lufteinlaßöffnung 24 gelegenen Eingangsbereich des Luftansaugkanales 19 bis zum Beginn der Öffnung 18. Im Bereich des Überganges zwischen den längsgestreckten Einzelkanälen 29 und 30 hin zu der Öffnung 18 muß die angesogene Luft umgelenkt werden. In diesem Bereich ist der Schallisolierkörper 27 mit einer Verdickung versehen, die als Schallenergiesumpf 31 bezeichnet werden kann. Die hier auftreffenden Luftgeräusche werden weit in die Tiefe hinein aufgenommen und absorbiert. Die damit erreichten Schalldämmungen sind ganz beträchtlich.

Im Bereich des Überganges zwischen dem Eingangsbereich 12 des Luftregelgehäuses 11 und dem axialen Eingang 32 des Spiralgehäuses 6 des Gebläses ist die Innenwandung 33 des bogenförmig außen verlaufenden Umlenkabschnittes des Luftregelgehäuses 11 etwa viertelkreisförmig ausgebildet, und zwar in der Draufsicht von oben, wie dies Fig. 2 erkennen läßt. Der Mittelpunkt des Viertelkreisbogens liegt etwa im Schnittbereich zwischen der Achse 10 und der Ebene der axialen Eingangsöffnung 32 des Spiralgehäuses 6. Durch diese Ausformung erreicht man sehr günstige Strömungsverhältnisse, was wiederum der Schalldämmung zugute kommt und insgesamt die Leistungsbilanz des Brenners verbessert.

Wie aus Fig. 2 ersichtlich ist, befindet sich unterhalb des Flammrohres 4 und demgegenüber zur Seitenberandung 22 der Stirnplatte 2 verschoben, also quersymmetrisch etwa gegenüberliegend der Öffnung 18, eine weitere Öffnung 34, die den Eingangsbereich des Luftansaugkanales 19 mit dem Innenraum 15 verbindet, der zwischen der Innenseite 16 der Stirnplatte 2 und der Abdeckhaube 14 gebildet ist. Dieser Innenraum erwärmt sich während des Betriebes, so daß eine Entlüftung bereits aus diesem Grunde erforderlich erscheint. Quer zu der Öffnung 34 verläuft der Strom der angesaugten Luft durch den Ansaugkanal 19, so daß ein gewisser Sog auf den Innenraum 15 ausgeübt wird. Dies führt dazu daß erwärmte Luft aus dem Innenraum 15 mitgenommen und dem Gebläse zugeführt wird, während ein Teil der durch die Lufteinlaßöffnung 24 des Luftansaugkanales 19 eintretende Außenluft in den Innenraum 15 gelangen kann. Durch in Längsrichtung des Luftansaugkanales versetzte Anordnung von zwei oder mehreren Öffnungen kann man die Austauschwirkung auf den Innenraum 15 noch fördern, wobei man sich die Tatsache zunutze machen kann, daß die Sogwirkung im Bereich der Einzelkanäle durch höhere Strömungsgeschwindigkeit ansteigt.

## Patentansprüche

1. Druckzerstäuber-Ölbrenner (1) mit einer Stirnplatte (2) zwischen außenseitigem Flammkopf (3) und innenseitig angeordnetem Gebläse (5), dessen Spiralgehäuse (6) etwa tangential in das zum Flammkopf führende, etwa senkrecht zur Stirnplattenbene angeordnete Flammrohr (4) mündet, dessen Gebläserad (7) koaxial zwischen der etwa parallel zur Stirnplattenebene verlaufenden Abtriebsachse eines Antriebsmotors (8) und der Antriebsachse (10) einer Ölpumpe (9) angeordnet ist und an dessen einer axialen Stirnseite ein Luftregelgehäuse (11) mündet, in dessen Eingangsbereich eine Luftregelklappe (13) vorgesehen ist, mit einer Abdeckhaube (14), die an die Stirnplatte angeschlossen ist und das Gebläse, den Antriebsmotor, die Ölpumpe und das Luftregelgehäuse überdeckt, und mit einem Luftansaugkanal (19), der die Stirnplatte durchgreift, dadurch gekennzeichnet, daß der Eingangsbereich (12) des Luftregelgehäuses (11) innenseitig an eine die Stirnplatte (2) durchbrechende Öffnung (18) angeschlossen ist, in welche der schalldämmend ausgebildete Luftansaugkanal (19) mündet, der an der Außenseite (17) der Stirnplatte (2) sich parallel zu dieser über zumindest einen Großteil ihrer Ausdehnung in Kanalrichtung erstreckend vorgesehen ist.

2. Ölbrenner nach Anspruch 1, dadurch gekennzeichnet, daß der Luftansaugkanal (19) von der unterhalb des Flammrohres (4) und demgegenüber zur einen Seitenberandung (21) der Stirnplatte (2) hin versetzt angeordneten Öffnung (18) ausgehend unterhalb des Flammrohres (4) auf die entgegengesetzte Seitenberandung (22) der Stirnplatte (2) hin geführt ist.

3. Ölbrenner nach Anspruch 1 oder 2, dadurch gekennzeichnet, daß der Luftansaugkanal (19) zwischen der Außenoberfläche der Stirnplatte (2) und einem deckelförmigen Kanalgehäuse (20) gebildet ist.

4. Ölbrenner nach Anspruch 3, dadurch gekennzeichnet, daß das Kanalgehäuse (20) langgestreckt schalenförmig ausgebildet, an seinem die Öffnung (18) übergreifenden stirnseitigen Ende (23) geschlossen und an dem gegenüberliegenden stirnseitigen Ende mit einer Lufteinlaßöffnung (24) ausgebildet ist, die ein vorzugsweise rippenförmiges Schutzgitter (25) aufweist.

5. Ölbrenner nach einem der Anspruche 1 bis 4, dadurch gekennzeichnet, daß der Luftansaugkanal (19) mit einer schalldämmenden Auskleidung (26) versehen ist.

6. Ölbrenner nach Anspruch 5, dadurch gekennzeichnet, daß die Auskleidung (26) aus einem Polyurethanschaum besteht.

7. Ölbrenner nach Anspruch 5 oder 6, dadurch gekennzeichnet, daß die Auskleidung aus einem die Innenwandungen des Kanalgehäuses (20) abdeckenden bzw. auf diese beschränkten Schallisolierkörper (27) gebildet ist, der in das Kanaigehäuse (20) eingesetzt ist.

8. Ölbrenner nach einem der Ansprüche 1 bis 7, dadurch gekennzeichnet, daß der Luftansaugkanal (19) zumindest über einen Teil seiner Längserstreckung hinweg durch einen oder mehrere Längsstege (28) in zwei oder entsprechend mehrere parallele Einzelkanäle (29, 30) unterteilt ist. 9. Ölbrenner nach Anspruch 8, dadurch gekennzeichnet, daß der zumindest eine Längssteg (28) durch einen entsprechenden Zwischenwandvorsprung des Isolierkörpers (27) gebildet ist.

10. Ölbrenner nach einem der Ansprüche 1 bis 9, dadurch gekennzeichnet, daß der Luftansaugkanal (19) im Bereich der Umlenkung von seiner langgestreckten Ausbildung zu der Öffnung (18) mit einer besonderen Schalldämmung, beispielsweise durch eine verdickte Polyurethanschicht gebildet, als Schallenergiesumpf (31) ausgestaltet ist.

11. Ölbrenner nach einem der Ansprüche 1 bis 10, dadurch gekennzeichnet, daß das Luftregelgehäuse (11) im Bereich des außenbogenförmigen Überganges zwischen dessen Eingangsbereich (12) und dem axialen Eingang (32) des Spiralgehäuses (6) des Gebläses (5) einen etwa viertelkreisförmigen Innenwandverlauf (33) aufweist, dessen Kreismittelpunkt etwa im Schnittpunkt der gemeinsamen Achse (10) von Abtriebswelle des Antriebsmotors (8), Gebläseradwelle und Ölpumpenantriebswelle einerseits und. der Ebene des axialen Eingangs (32) des Spiralgehäuses (6) andererseits liegt.

12. Ölbrenner nach einem der Ansprüche 1 bis 11, dadurch gekennzeichnet, daß in der Stirnplatte (2) eine weitere Öffnung (34) für die Belüftung des zwischen der Stirnplatte (2) und der Abdeckhaube (14) umschlossenen Innenraumes (15) vorgesehen ist, die in den Luftansaugkanal (19), insbesondere in dessen Eingangsbereich, mündet.

## Claims

1. Pressure atomiser oil burner (1) having an end plate (2) between an external flame head (3) and an internally mounted blower (5), the spiral housing (6) of which opens substantially trangen- tially into the flame tube (4) which leads to the flame head and is arranged substantially perpendicularly to the plane of the end plate, the blower wheel (7) being arranged coaxially between the driven spindle of a drive motor (8), which extends substantially parallel to the plane of the end plate, and the drive axis (10) of an oil pump (9), whilst an air regulating housing (11) opens onto one axial end face of said flame tube (4), an air regulating valve (13) being provided in the entry area of said flame tube, having a covering cowling (14) attached to the end plate and covering the blower, the drive motor, the oil pump and the air regulating housing, and with an air intake channel (19) which passes through the end plate, characterised in that the entry region (12) of the air regulating housing (11) is connected on the inside to an opening (18) through the end plate (2), the air intake channel (19) being sound absorbing and opening into said opening (18), said air intake channel (19) being provided on the outside (17) of the end plate (2) and extending parallel thereto over at least a large part of its length in the direction of the channel.

2. Oil burner according to claim 1, characterised in that the air intake channel (19), starting from the opening (18) which is arranged below the flame tube (4) and offset thereto towards an edge portion (21) of the end plate (2), passes below the flame tube (4) towards the opposite edge portion (22) of the end plate (2).

3. Oil burner according to claim 1 or 2, characterised in that the air intake channel (19) is formed between the outer surface of the end plate (2) and a lid-shaped channel housing (20).

4. Oil burner according to claim 3, characterised in that the channel housing (20) is of elongate dish-shaped construction, sealed off at its end (23) which extends over the opening (18) and provided with an air inlet opening (24) at its opposite end, said air inlet opening having a preferably rib-shaped protected grid (25).

5. Oil burner according to one of claims 1 to 4, characterised in that the air intake channel (19) is provided with a sound absorbing lagging (26).

6. Oil burner according to claim 5, characterised in that the lagging (26) consists of polyurethane foam.

7. Oil burner according to claim 5 or 6, characterised in that the lagging consists of a sound insulating body (27) which covers the inner walls of the channel housing (20) or is restricted thereto and inserted in the channel housing (20).

8. Oil burner according to one of claims 1 to 7, characterised in that the air intake channel (19) is sub divided, at least over part of its longitudinal dimensions, by one or more longitudinal bars (28) into two or correspondingly more parallel individual channels (29, 30).

9. Oil burner according to claim 8, characterised in that the or each longitudinal bar (29) is formed by a corresponding intermediate wall projection on the insulating body (27).

10. Oil burner according to one of claims 1 to 9, characterised in that the air intake channel (19) is constructed with special sound absorption, for example by means of a thickened layer of polyurethene, to form a sound energy sump (31) in the region of the bend from its elongated section to the opening (18).

11. Oil burner according to one of claims 1 to 10, characterised in that the air regulating housing (11) comprises, in the region of the externally arcuate transition between the entry region (12) and the axial entry (32) of the spiral housing (6) of the blower (5), an inner wall formation (33) which is substantially quadrant-shaped, the center of the circle being located substantially at the point of intersection of the common axis (10) of the driven shaft of the drive motor (8), the shaft of the fan wheel and the oil pump drive shaft on the one hand and the plane of the axial entry (32) of the spiral housing (6) on the other hand.

12. Oil burner according to one of claims 1 to 11, characterised in that there is provided in the end plate (2) another opening (34) for ventilating the inner space (15) enclosed between the end plate (2) and the covering cowling (14), said opening (34) opening into the air intake channel (19), particularly the entry region thereof.

## Revendications

1. Brûleur à mazout à pulvérisation (1) avec une plaque frontale (2) entre la tête de flamme (3) externe et le gicleur (5) placé à l'intérieur, dont le boîtier en spirale (6) débouche tangentiellement dans le tube à flamme (4) disposé sensiblement perpendiculairement à la plaque frontale, conduisant à la tête de flamme, dont la zone de turbine (7) est disposée coaxialement entre l'arbre d'entraînement d'un moteur d'entraînement (8) s'étendant sensiblement parallèlement au plan de la plaque frontale et l'arbre d'entraînement (10) d'une pompe à mazout (9), et sur une de ses faces frontales axiales débouche un boîtier de régulation d'air (11), dans la zone d'entrée duquel est prévu un volet de régulation d'air (13) avec un capot de couverture (14), qui s'adapte à la plaque frontale, et qui recouvre le gicleur, le moteur d'entraînement, la pompe à mazout et le boîtier de régulation d'air, et avec un canal d'aspiration d'air (19) qui longe la plaque frontale, caractérisé en ce que la zone d'entrée (12) du boîtier de régulation d'air (11) est reliée intérieurement à une ouverture (18) traversant la plaque frontale (2), dans laquelle débouche le canal d'aspiration d'air (19) isolé phoniquement, qui est prévu pour s'étendre sur la face externe (17) de la plaque frontale (2) parallèlement à elle, sur au moins une grande partie de son extension dans le sens du canal.

2. Brûleur à mazout selon la revendication 1, caractérisé en ce que le canal d'aspiration d'air (19) est placé sous le tube à flamme (4) et part d'une ouverture (18), qui est décalée par rapport à un bord latéral (21) de la plaque frontale (2) et est placée sous le tube à flamme (4), et va jusqu'au bord opposé latéral (22) de la plaque frontale (2).

3. Brûleur à mazout selon la revendication 1 ou 2, caractérisé en ce que le canal d'aspiration d'air (19) est formé entre la surface externe de la plaque frontale (2) et un boîtier de canal (20) en forme de couvercle.

4. Brûleur à mazout selon la revendication 3, caractérisé en ce que le boîtier de canal (20) est en forme de couvercle allongé, il est fermé à son extrémité frontale qui enveloppe l'ouverture (18) et présente à l'extrémité frontale opposée une ouverture d'entrée d'air (24) qui a une grille de protection (25) munie de préférence de nervures.

5. Brûleur à mazout selon l'une des revendications 1 à 4, caractérisé en ce que le canal d'aspiration d'air (19) est muni d'un revêtement isolant phonique (26).

6. Brûleur à mazout selon la revendication 5, caractérisé en ce que le revêtement (26) est en mousse de polyuréthanne.

7. Brûleur à mazout selon la revendication 5 ou 6, caractérisé en ce que le revêtement est constitué d'un corps isolant phonique (27) recouvrant les parois internes du boîtier de canal (20) ou bien se limitant à celles-ci, qui est placé dans le boîtier de canal (20).

8. Brûleur à mazout selon l'une des revendications 1 à 7, caractérisé en ce que le canal d'aspiration d'air (19) est divisé au moins sur une partie de son extension longitudinale par une ou plusieurs bandes longitudinales (28) en deux ou plusieurs canaux individuels en nombre correspondant parallèles (29, 30).

9. Brûleur à mazout selon la revendication 8, caractérisé en ce qu'au moins une bande longitudinale (28) est constituée d'un rebord intermédiaire correspondant du corps isolant (27).

10. Brûleur à mazout selon l'une des revendications 1 à 9, caractérisé en ce que le canal d'aspiration d'air (19), dans la zone de déviation allant de la partie allongée droite à l'ouverture (18) est muni d'une isolation phonique particulière, par exemple d'une couche de polyuréthanne épaissie, comme matelas d'énergie phonique (31).

11. Brûleur à mazout selon l'une des revendications 1 à 10, caractérisé en ce que le boîtier de régulation d'air (11) présente une paroi interne (33) en forme sensiblement d'un quart de cercle dans la zone intermédiaire en forme d'arc entre son entrée (12) et l'entrée axiale (32) du boîtier en spirale (6) de la turbine (5), dont le centre est à peu près à l'intersection de l'axe commun (10) de l'arbre d'entraînement du moteur d'entraînement (8) de l'arbre de turbine et de l'arbre d'entraînement de pompe d'une part et du plan de l'entrée axiale (32) du boîtier en spirale (6).

12. Brûleur à mazout selon l'une des revendications 1 à 11, caractérisé en ce qu'est prévue dans la plaque frontale (2) une autre ouverture (34) pour l'aération de la chambre interne (15) délimitée par la plaque frontale (2) et le capot de couverture (14) qui débouche dans le canal d'aspiration d'air (19), notamment dans sa zone d'entrée.
